# EUROPÄISCHE PATENTANMELDUNG

(11) **EP 4 760 168 A1**
(43) Veröffentlichungstag der Anmeldung: **17.06.2026**
(21) Anmeldenummer: 25222308.6
(22) Anmeldetag: 10.12.2025
(51) Int. Cl.: F25B 41/40

(54) **VERBINDUNGSEINHEIT FÜR EINEN BETRIEBSFLUID-KREISLAUF EINER KOMPRESSIONSKRAFTMASCHINE**

(30) Priorität: 11.12.2024 DE 102024137235
(71) Anmelder: Handtmann Systemtechnik GmbH & Co. KG, 88400 Biberach/Riß (DE)
(72) Erfinder: Ströbele, Hans Jürgen, 89155 Erbach (DE)
(74) Vertreter: RavensPAT Patentanwälte Partnerschaft mbB

(57) **Zusammenfassung**

Es wird eine Verbindungseinheit (5) für einen Betriebsfluid-Kreislauf einer Kompressionskraftmaschine, insb. einer Kompressionskältemaschine oder einer Wärmepumpe, vorgeschlagen, wobei wenigstens teilweise die Nachteile des Standes der Technik vermieden werden, insbesondere die Gefahr einer Leckage und/oder die Kosten für die Herstellung und/oder der beanspruchte Bauraum reduziert werden kann. Dies wird dadurch erreicht, dass die Verbindungseinheit (5) wenigstens eine erste Leitung (I) zwischen einer ersten Eingangsöffnung und einer ersten Ausgangsöffnung umfasst, wobei die Verbindungseinheit (5) wenigstens eine zweite Leitung (II) zwischen einer zweiten Eingangsöffnung und einer zweiten Ausgangsöffnung umfasst, wobei die Verbindungseinheit (5) wenigstens eine dritte Leitung (III) zwischen einer dritten Eingangsöffnung und einer dritten Ausgangsöffnung umfasst, wobei die Verbindungseinheit (5) wenigstens eine vierte Leitung (IV) zwischen einer vierten Eingangsöffnung und einer vierten Ausgangsöffnung umfasst, wobei die Verbindungseinheit (5) als einstückige Baueinheit (5) ausgebildet ist.

## Beschreibung

Die Erfindung betrifft eine Verbindungseinheit für einen Betriebsfluid-Kreislauf einer Kompressionskraftmaschine, insb. einer Kompressionskältemaschine oder einer Wärmepumpe, nach Anspruch 1 sowie eine Kompressionskraftmaschine mit einer Verbindungseinheit nach Anspruch 13 als auch ein Herstellungsverfahren zum Herstellen einer Verbindungseinheit nach Anspruch 14.

### Stand der Technik

Kompressionskraftmaschinen sind vielfach bereits im Einsatz. Zum einen als Kompressionskältemaschine und zum andern als Wärmepumpe, wobei üblicherweise ein Carnot-Prozess zum Kühlen und ein sog. linksläufiger Carnot-Prozess zum Heizen bzw. Erwärmen verwendet wird.

Die Kompressionskältemaschine ist eine Kältemaschine, die den physikalischen Effekt der Verdampfungsenthalpie bei Wechsel des Aggregatzustandes von flüssig zu gasförmig nutzt; diese sehr häufige Bauform wird in den meisten Kühlschränken genutzt. Ein Kältemittel, das in einem geschlossenen Kreislauf bewegt wird, erfährt nacheinander verschiedene Aggregatzustandsänderungen. Dabei wird ausgenutzt, dass sich die Kondensations- und die Siedetemperatur eines Gases bzw. Kältemittels abhängig von seinem Druck verändert. Das gasförmige Kältemittel wird zunächst durch einen Verdichter bzw. Kompressor komprimiert bzw. verdichtet, wobei die Siedetemperatur steigt. Im folgenden Wärmeübertrager bzw. Verflüssiger kondensiert/verflüssigt es unter Wärmeabgabe. Anschließend wird das flüssige Kältemittel aufgrund der Druckänderung über eine Drossel, zum Beispiel ein Expansionsventil oder ein Kapillarrohr, entspannt, wobei die Siedetemperatur sinkt. Im nachgeschalteten zweiten Wärmeübertrager bzw. Verdampfer verdampft das Kältemittel unter Wärmeaufnahme bei niedriger Temperatur. Der Kreislauf kann nun von vorne beginnen. Der Prozess muss von außen durch Zufuhr von mechanischer Arbeit bzw. Antriebsleistung über den Kompressor in Gang gehalten werden.

Eine Wärmepumpe ist allgemein eine Kraftwärmemaschine, die unter Aufwendung technischer Arbeit thermische Energie aus einem Reservoir mit niedrigerer Temperatur, wobei dies in der Regel die Umgebung, aufnimmt und - zusammen mit der Antriebsenergie - als Nutzwärme mit höherer Temperatur auf ein zu beheizendes System überträgt. Vielfach wird hiermit eine Wärmepumpenheizung realisiert, die z.B. in Gebäuden für Heizzwecke eingesetzt werden. Weitere, übliche Anwendungen sind die Brauchwassererwärmung, die Erzeugung von Prozesswärme und der Einsatz in Wäschetrocknern. Im Gegensatz zum oben genannten Kälteprozess ist bei der Wärmepumpe nicht die aus dem zu kühlenden Raum abgeführte Wärme die Nutzenergie, sondern die zusammen mit der Antriebsenergie generierte Wärme, die der Umgebung bzw. zu erwärmenden Medium zugeführt wird.

So sind derartige Betriebsfluid-Kreislauf einer Kompressionskraftmaschinen recht komplexe Anlagen, die vielzählige Leitungen, wie z.B. Rohrverbindungen aus Kupfer, und/oder Schnittstellen, insb. Lötstellen, aufweisen, so dass die einzelnen Komponenten des Betriebsfluid-Kreislaufs der Kompressionskraftmaschine miteinander verbunden sind und den geschlossenen Kreislauf des Betriebsfluids bzw. Kälte- oder Wärmemittels verwirklichen.

Dementsprechend aufwändig und kostenintensiv ist der Kreislauf herzustellen. Zudem besteht die Gefahr, dass aufgrund der zahlreichen Schnittstellen bzw. Lötverbindungen Leckagen entstehen können, die aufwändig repariert werden müssen oder sogar zu einem Ersatz der Kompressionskraftmaschine führen kann.

### Aufgabe und Vorteile der Erfindung

Aufgabe der Erfindung ist es demgegenüber, eine Verbindungseinheit vorzuschlagen, wobei wenigstens teilweise die Nachteile des Standes der Technik vermieden werden, wobei insbesondere die Gefahr einer Leckage und/oder die Kosten für die Herstellung und/oder der beanspruchte Bauraum reduziert werden kann.

Diese Aufgabe wird, ausgehend von einer Verbindungseinheit der einleitend genannten Art, durch die Merkmale des Anspruchs 1 gelöst. Durch die in den Unteransprüchen genannten Maßnahmen sind vorteilhafte Ausführungen und Weiterbildungen der Erfindung möglich.

Dementsprechend umfasst eine erfindungsgemäße Verbindungseinheit für einen Betriebsfluid-Kreislauf einer Kompressionskraftmaschine, insb. einer Kompressionskältemaschine oder einer Wärmepumpe, wenigstens eine erste Leitung zwischen einer ersten Eingangsöffnung und einer ersten Ausgangsöffnung umfasst, wobei die Verbindungseinheit wenigstens eine zweite Leitung zwischen einer zweiten Eingangsöffnung und einer zweiten Ausgangsöffnung umfasst, wobei die Verbindungseinheit wenigstens eine dritte Leitung zwischen einer dritten Eingangsöffnung und einer dritten Ausgangsöffnung umfasst, wobei die Verbindungseinheit wenigstens eine vierte Leitung zwischen einer vierten Eingangsöffnung und einer vierten Ausgangsöffnung umfasst, wobei die erste Eingangsöffnung wenigstens mit einem Verdichter zum Verdichten des Betriebsfluides verbindbar ist, wobei die erste Ausgangsöffnung wenigstens mit einem Kondensator zum Kondensieren/Verflüssigen des Betriebsfluides verbindbar ist, wobei die zweite Eingangsöffnung wenigstens mit dem Kondensator verbindbar ist, wobei die zweite Ausgangsöffnung wenigstens mit einem Expansionselement zur Expansion des Betriebsfluides Kondensator verbindbar ist, wobei die dritte Eingangsöffnung wenigstens mit dem Expansionselement verbindbar ist, wobei die dritte Ausgangsöffnung wenigstens mit einem Verdampfer zum Verdampfen des Betriebsfluides verbindbar ist, wobei die vierte Eingangsöffnung wenigstens mit dem Verdampfer verbindbar ist, wobei die vierte Ausgangsöffnung wenigstens mit dem Verdichter verbindbar ist, wobei die Verbindungseinheit als einstückige Baueinheit ausgebildet ist.

Mit Hilfe dieser einstückigen Baueinheit kann der Aufwand und/oder die Komplexität für die Realisierung eines geschlossenen Betriebsfluid-Kreislauf mit Integration der benötigten Komponenten für die Kompressionskraftmaschine wie Kompressionskältemaschine oder einer Wärmepumpe erheblich reduziert werden. Im Vergleich zum Stand der Technik entfallen zahlreiche Schnittstellen bzw. Lötstellen, die aufwändig herzustellen und zudem Leckage gefährdet wären. Auch kann die gesamte Kompressionskraftmaschine wesentlich kompakter verwirklicht werden.

Die Einstückigkeit der Baueinheit gemäß der Erfindung ist eine vollkommene Abkehr vom Stand der Technik, wobei z.B. durch fertigungstechnische Maßnahmen bzw. möglichst hohen Standards bei Qualitätssicherung beim Zusammenbau die Dichtigkeit und Langlebigkeit der vielen Verbindungsstellen versucht wurde zu optimieren. Dies umgeht die Erfindung mit einem komplett anderen Ansatz, nämlich der Einstückigkeit der Baueinheit, die die zuvor genannten Leitungen sowie Eingangs- und Ausgangsöffnungen integriert. So wird die Anzahl der zu fertigenden bzw. herzustellenden Schnittstellen bzw. Lötstellen oder dergleichen erheblich reduziert bzw. minimiert. Im Vergleich zum Stand der Technik mit einzelnen Verbindungsleitungen bzw. Rohren, die jeweils an die diversen Komponenten angeschlossen bzw. mit diesen verlötet werden mussten, kann mit Hilfe der Erfindung z.B. eine Reduktion der Schnittstellen bzw. Verbindungsstellen um ca. 60% verwirklicht werden.

Die Erfindung führt zu einer bedeutend sicheren Betriebsweise und verlängert die Haltbarkeit bzw. Lebensdauer der Kompressionskraftmaschine, insb. einer Kompressionskältemaschine oder einer Wärmepumpe. Dies spart Kosten und Reparaturaufwand.

Darüber hinaus wird durch die Einstückigkeit der Baueinheit gemäß der Erfindung eine wesentlich kompaktere Bauweise ermöglicht. Die Länge der Leitungen bzw. die Abstände der Komponenten reduzieren sich in erheblichem Maß, so das die gesamte Anlage bzw. die Kompressionskraftmaschine, insb. einer Kompressionskältemaschine oder einer Wärmepumpe deutlich weniger Bauraum benötigt. So können besonders kompakte und Platz sparende Kompressionskältemaschinen gemäß der Erfindung umgesetzt werden.

Gerade auch die Kompaktheit bzw. der wesentlich kleinere Bauraum und somit der Leitungen führt dazu, dass entsprechend weniger Betriebsfluid bzw. Kältemittel notwendig ist. Dementsprechend erhöht sich die technische und finanzielle Effizienz sowie die Umweltfreundlichkeit der Kompressionskältemaschine. Dies spart entsprechend Kosten und führt nämlich im Fall einer Leckage dazu, dass deutlich weniger Betriebsfluid bzw. Kältemittel in die Umwelt entweichen kann, was bei den derzeit üblicherweise verwendeten Betriebsfluide bzw. Kältemittel von Bedeutung ist. Zudem können die vom Gesetzgeber geforderten Grenzwerte in besonderem Maß erreicht bzw. eingehalten werden.

Die einstückige Baueinheit gemäß der Erfindung kann aus verschiedenen Materialien, insb. Metalle, bestehen und/oder mit Hilfe unterschiedlichster Verfahren wie Gießen und/oder Fräsen, Bohren oder dergleichen hergestellt werden.

Beispielsweise ist die einstückige Baueinheit als Schmiede-Einheit aus geschmiedetem Metall, insbesondere aus geschmiedetem Aluminium, ausgebildet. Es hat sich in Versuchen gezeigt, dass eine derartige geschmiedete Baueinheit besonders dicht ist und eine Leckage von Betriebsfluid bzw. Kältemittel wie Propan oder dergleichen wirkungsvoll verhindert. Demzufolge ist hiermit eine besonders hohe Betriebssicherheit verwirklicht.

Zum Beispiel weist die einstückige Baueinheit oder die Schmiede-Einheit keine Beschichtung oder Belegung auf, insb. keine äußere Beschichtung bzw. keine Beschichtung an der Außenseite der einstückigen Baueinheit. Diese Einsparung an zusätzlichem Beschichtungsmaterial bzw. einem zusätzlichen Beschichtungsverfahrensschritt verringert den Herstellungsaufwand und führt zu einer besonders kostengünstigen Herstellung der einstückigen Baueinheit.

Beispielsweise weist wenigstens die erste Leitung und die zweite Leitung und die dritte Leitung und die vierte Leitung keine Beschichtung oder Belegung auf, insb. keine innere Beschichtung bzw. keine Beschichtung im Innern der einstückigen Baueinheit. Diese Einsparung an innerem Beschichtungsmaterial bzw. einem zusätzlichen Beschichtungsverfahrensschritt der entsprechenden Leitungen verringert den Herstellungsaufwand und führt zu einer besonders kostengünstigen Herstellung der einstückigen Baueinheit. Gegebenenfalls werden die entsprechenden Ausnehmungen bzw. Leitungen der einstückigen Baueinheit, z.B. nach dem Schmiedevorgang, gebohrt oder gefräst etc., ohne dass anschließend ein zusätzlicher Beschichtungsvorgang der entspr. Leitungen notwendig/realisiert wird.

Zum Beispiel ist zumindest ein Wärmeisolierungselement zum thermischen Isolieren/Trennen/Entkoppeln wenigstens teilweise zwischen der ersten Leitung und der zweiten Leitung und/oder der dritten Leitung und/oder der vierten Leitung vorgesehen. So können unterschiedliche Temperaturniveaus der verschiedenen Leitungen in besonderer Weise thermisch voneinander isoliert bzw. entkoppelt werden. Die ist gerade bei Kältemaschinen oder Wärmepumpen mit unterschiedlichen Betriebstemperaturen innerhalb des geschlossenen Kreislaufes technisch und wirtschaftlich besonders effizient.

Beispielsweise sind mehrere Wärmeisolierungselemente zwischen der ersten Leitung und der zweiten Leitung und/oder der dritten Leitung und/oder der vierten Leitung vorgesehen. So kann in der kompakten, einstückigen Baueinheit gemäß der Erfindung an unterschiedlichsten Stellen bzw. Bereichen eine thermische Entkopplung bzw. Isolation umgesetzt werden.

Gegebenenfalls besteht das oder die mehreren Wärmeisolierungselemente wenigstens teilweise aus Dämmstoff und/oder Schaumstoff und/oder aus Kunststoff oder dergleichen. Hiermit kann eine wirtschaftlich günstige und thermisch effiziente Entkopplung bzw. Isolation realisiert werden.

Zum Beispiel ist das Wärmeisolierungselement als Ausnehmung der Baueinheit und/oder als Ausnehmung wenigstens einer der Wände ausgebildet und/oder es sind die mehreren Wärmeisolierungselemente als Ausnehmungen der Baueinheit und/oder als Ausnehmungen wenigstens einer der Wände ausgebildet. Eine Ausnehmung kann z.B. mittels Fräs- oder Bohrverfahren oder bei einem Gussmaterial wie Metallguss oder dergleichen beim Gießen mittels einer entspr. Gussform generiert werden. Die Ausnehmung bzw. Ausnehmungen sind gerade bei einer einstückigen Baueinheit gemäß der Erfindung in besonderer Weise effizient, in dem Fall, dass die Baueinheit wenigstens teilweise oder weitestgehend aus Metall besteht. So sind gerade z.B. mit Luft gefüllte Ausnehmungen gegenüber einem Metall sehr gute thermische Isolierungen. Auch könnte ggf. Edelstahl als vergleichsweise gute thermische Isolation ausreichen.

Beispielsweise umfasst die vierte Leitung wenigstens eine fünfte Eingangsöffnung und eine fünfte Ausgangsöffnung, wobei die fünfte Eingangsöffnung und die fünfte Ausgangsöffnung wenigstens mit einer Filter- und/oder Trockner- und/oder Ausgleichsvorrichtung zum Filtern und/oder Trocknen und/oder Ausgleichen des Betriebsfluides verbindbar ist. Mit Hilfe dieser Maßnahme wird erreicht, dass bei Bedarf zusätzlich noch eine Filter- und/oder Trockner- und/oder Ausgleichsvorrichtung zum Filtern und/oder Trocknen und/oder Ausgleichen des Betriebsfluides in den Betriebsfluid-Kreislauf eingebunden werden kann. Dies verbessert die Betriebsweise bzw. Effizienz der Kompressionskraftmaschine.

Zum Beispiel weist die einstückige Baueinheit wenigstens eine Kondensator-Kontaktfläche für ein Kondensatorgehäuse des Kondensators auf, so dass das Kondensatorgehäuse oder der Kondensator im montierten Zustand mit der einstückigen Baueinheit unmittelbar in Kontakt ist. Gegebenenfalls weist die einstückige Baueinheit wenigstens eine Filter- und/oder Trockner- und/oder Ausgleichskontaktfläche für ein Vorrichtungsgehäuse des Kondensators auf, so dass das Vorrichtungsgehäuse oder die Filter-/Trockner-/ Ausgleichsvorrichtung im montierten Zustand mit der einstückigen Baueinheit unmittelbar in Kontakt ist. Hierdurch kann auf separate Verbindungsstücke bzw. -leitungen zwischen der mit der einstückigen Baueinheit gemäß der Erfindung und dem Kondensatorgehäuse bzw. Kondensator verzichtet werden. Dies reduziert bzw. minimiert die Anzahlt der notwendigen Schnittstellen bzw. Lötstellen oder dergleichen, was sich u.a. positiv auf die Komplexität und die Betriebssicherheit sowie die Lebensdauer auswirkt.

Beispielsweise weist die einstückige Baueinheit wenigstens einen Sensoranschluss für einen Sensor zum Erfassen eines Betriebsparameters des Betriebsfluides oder wenigstens einen Kontrollanschluss für ein Kontrollelement, insbesondere ein Steuerventil, zum Kontrollieren/Steuern/Regeln des Betriebsfluides auf. Mit Hilfe dieser Maßnahme wird erreicht, dass bei Bedarf zusätzlich noch ein Sensor und/oder ein Kontrollelement, insbesondere ein Steuerventil, in den Betriebsfluid-Kreislauf eingebunden werden kann. Auch dies verbessert die Betriebsweise und/oder technische Effizienz der Kompressionskraftmaschine.

Zum Beispiel weist ein Sensoranschluss wenigstens einen Sensorkanal zur Aufnahme eines Sensors auf, wobei der Sensorkanal quer oder senkrecht mit Bezug auf eine der Leitungen ausgerichtet ist, und/oder es weist ein Kontrollanschluss wenigstens einen Kontrollkanal zur Aufnahme eines Kontrollelementes auf, wobei der Kontrollkanal quer oder senkrecht mit Bezug auf eine der Leitungen ausgerichtet ist. Hiermit kann bei Bedarf der Sensor und/oder das Kontrollelement in der einstückigen Baueinheit gemäß der Erfindung relativ weit im Innern und/oder gut positioniert werden. Dies verbessert die Betriebsweise bzw. Kontrollierbarkeit des Betriebs der Kompressionskältemaschine.

Beispielsweise umfasst die einstückige Baueinheit wenigstens eine erste Wand der ersten Leitung und eine zweite Wand der zweiten Leitung und eine dritte Wand der dritten Leitung und eine vierte Wand der vierten Leitung, wobei die erste Wand wenigstens teilweise die zweite Wand und/oder die dritte Wand und/oder die vierte Wand umfasst. Hiermit wird die Baudichte bzw. die Kompaktheit der einstückigen Baueinheit weiter verbessert. Es wird Material und Bauraum eingespart bzw. reduziert/optimiert.

### Ausführungsbeispiel

Ein Ausführungsbeispiel der Erfindung ist in der Zeichnung dargestellt und wird anhand der Figuren nachfolgend näher erläutert.
- Figur 1: ein schematischer Schaltplan einer Kompressionskraftmaschine mit einer Verbindungseinheit gemäß der Erfindung,
- Figur 2: eine schematische Schnittzeichnung einer einstückigen Baueinheit gemäß der Erfindung und
- Figur 3: schematische Ansichten der einstückigen Baueinheit gemäß Figur 2.

In Figur 1 ist ein schematischer Schaltplan einer Kompressionskraftmaschine mit einer Verbindungseinheit 5 gemäß der Erfindung dargestellt. So umfasst ein geschlossener Kreislauf der Kompressionskraftmaschine zumindest einen Verflüssiger 11, eine (elektronisches) Expansionsventil 2, einen Verdampfer 3, einen Verdichter 4 bzw. Pumpe 4, die das nicht näher dargestellte Betriebsfluid bzw. Kältemittel in Strömungsrichtung 6 pumpt, sowie ein Anschluss 7 für einen optionalen Filtertrockner und/oder Ausgleichsbehälter. Zudem sind Anschüsse für Kontrollelemente 81, 82 bzw. (3/3 Wege-)Ventile oder dergleichen vorgesehen.

Darüber hinaus ist schematisch bzw. mittels einer Strich-Punkt.-Linie eine Verbindungseinheit 5 gemäß der Erfindung bzw. eine einstückige Baueinheit 5 gemäß der Erfindung dargestellt. So sind z.B. entsprechende Schnittstellen 11, 12, 21, 22, 31, 32, 41, 42, 81, 82 als auch die entsprechenden Verbindungsleitungen I, II, III, IV der o.g. Komponenten 1, 2, 3, 4 gekennzeichnet.

In Figur 2 sowie Figur 3 sind die einstückige Baueinheit 5 schematisch im Schnitt sowie in verschiedenen Ansichten schematisch dargestellt. Neben den zuvor genannten Komponenten sind zudem Ausnehmungen 14, 15 ersichtlich, die eine thermische Trennung zwischen entsprechenden Leitungen I, II, III, IV realisieren. Diese Ausnehmungen 14, 15 können sowohl die Baueinheit 5 vollständig oder nur teilweise durchsetzen, insb. die Ausnehmungen 15 sind durchgehend, d.h. von der Unterseite bis zur Oberseite erstreckend.

Einzelne Komponenten wie der Verflüssiger 1 bzw. Kondensator 1 können unmittelbar an die Baueinheit 5 bzw. die Anschlüsse/Schnittstellen 11, 12 angeflanscht bzw. angeordnet werden. Dies spart Bauraum. Das (elektronische) Expansionsventil 2 kann in den entspr. Kanal hineinragen zwischen den Leitungen II, III eine Verengung ausbilden, insb. eine elektronisch steuerbare Verengung.

Weiterhin können optional diverse Sensoren verwendet werden, insb. für Druck- und/oder Temperaturmessungen, Hierfür sind z.B. entspr. optionale Ausnehmungen/Bohrungen 9, 10 vorgesehen.

## Patentansprüche

1. Verbindungseinheit (5) für einen Betriebsfluid-Kreislauf einer Kompressionskraftmaschine, insb. einer Kompressionskältemaschine oder einer Wärmepumpe, wobei die Verbindungseinheit (5) wenigstens eine erste Leitung (I) zwischen einer ersten Eingangsöffnung und einer ersten Ausgangsöffnung umfasst, wobei die Verbindungseinheit (5) wenigstens eine zweite Leitung (II) zwischen einer zweiten Eingangsöffnung und einer zweiten Ausgangsöffnung umfasst, wobei die Verbindungseinheit (5) wenigstens eine dritte Leitung (III) zwischen einer dritten Eingangsöffnung und einer dritten Ausgangsöffnung umfasst, wobei die Verbindungseinheit (5) wenigstens eine vierte Leitung (IV) zwischen einer vierten Eingangsöffnung und einer vierten Ausgangsöffnung umfasst, wobei die erste Eingangsöffnung wenigstens mit einem Verdichter (4) zum Verdichten des Betriebsfluides verbindbar ist, wobei die erste Ausgangsöffnung wenigstens mit einem Kondensator (1) zum Kondensieren/Verflüssigen des Betriebsfluides verbindbar ist, wobei die zweite Eingangsöffnung wenigstens mit dem Kondensator (1) verbindbar ist, wobei die zweite Ausgangsöffnung wenigstens mit einem Expansionselement (2) zur Expansion des Betriebsfluides Kondensator (1) verbindbar ist, wobei die dritte Eingangsöffnung wenigstens mit dem Expansionselement (2) verbindbar ist, wobei die dritte Ausgangsöffnung wenigstens mit einem Verdampfer (3) zum Verdampfen des Betriebsfluides verbindbar ist, wobei die vierte Eingangsöffnung wenigstens mit dem Verdampfer (3) verbindbar ist, wobei die vierte Ausgangsöffnung wenigstens mit dem Verdichter (4) verbindbar ist, wobei die Verbindungseinheit (5) als einstückige Baueinheit (5) ausgebildet ist.

2. Verbindungseinheit nach Anspruch 1, **dadurch gekennzeichnet, dass** die einstückige Baueinheit (5) als Schmiede-Einheit (5) aus geschmiedetem Metall, insbesondere aus geschmiedetem Aluminium, ausgebildet ist.

3. Verbindungseinheit nach einem der vorgenannten Ansprüche, **dadurch gekennzeichnet, dass** die einstückige Baueinheit (5) oder die Schmiede-Einheit (5) keine Beschichtung oder Belegung aufweist.

4. Verbindungseinheit nach einem der vorgenannten Ansprüche, **dadurch gekennzeichnet, dass** wenigstens die erste Leitung (I) und die zweite Leitung (II) und die dritte Leitung (III) und die vierte Leitung (IV) keine Beschichtung oder Belegung aufweist.

5. Verbindungseinheit nach einem der vorgenannten Ansprüche, **dadurch gekennzeichnet, dass** zumindest ein Wärmeisolierungselement (14, 15) zum thermischen Isolieren/Trennen/Entkoppeln wenigstens teilweise zwischen der ersten Leitung (I) und der zweiten Leitung (II) und/oder der dritten Leitung (III) und/oder der vierten Leitung (IV) vorgesehen ist.

6. Verbindungseinheit nach einem der vorgenannten Ansprüche, **dadurch gekennzeichnet, dass** mehrere Wärmeisolierungselemente (14, 15) zwischen der ersten Leitung (I) und der zweiten Leitung (II) und/oder der dritten Leitung (III) und/oder der vierten Leitung (IV) vorgesehen sind.

7. Verbindungseinheit nach einem der vorgenannten Ansprüche, **dadurch gekennzeichnet, dass** das Wärmeisolierungselement (14, 15) als Ausnehmung (14, 15) der Baueinheit (5) und/oder als Ausnehmung (14, 15) wenigstens einer der Wände ausgebildet ist oder dass die mehreren Wärmeisolierungselemente (14, 15) als Ausnehmungen (14, 15) der Baueinheit (5) und/oder als Ausnehmungen (14, 15) wenigstens einer der Wände ausgebildet sind.

8. Verbindungseinheit nach einem der vorgenannten Ansprüche, **dadurch gekennzeichnet, dass** die vierte Leitung (IV) wenigstens eine fünfte Eingangsöffnung und eine fünfte Ausgangsöffnung umfasst, wobei die fünfte Eingangsöffnung und die fünfte Ausgangsöffnung wenigstens mit einer Filter- und/oder Trockner- und/oder Ausgleichsvorrichtung zum Filtern und/oder Trocknen und/oder Ausgleichen des Betriebsfluides verbindbar ist.

9. Verbindungseinheit nach einem der vorgenannten Ansprüche, **dadurch gekennzeichnet, dass** die einstückige Baueinheit (5) wenigstens eine Kondensator-Kontaktfläche für ein Kondensatorgehäuse des Kondensators (1) aufweist, so dass das Kondensatorgehäuse oder der Kondensator (1) im montierten Zustand mit der einstückigen Baueinheit (5) unmittelbar in Kontakt ist.

10. Verbindungseinheit nach einem der vorgenannten Ansprüche, **dadurch gekennzeichnet, dass** die einstückige Baueinheit (5) wenigstens eine Filter- und/oder Trockner- und/oder Ausgleichskontaktfläche für ein Vorrichtungsgehäuse des Kondensators (1) aufweist, so dass das Vorrichtungsgehäuse oder die Filter-/ Trockner-/Ausgleichsvorrichtung im montierten Zustand mit der einstückigen Baueinheit (5) unmittelbar in Kontakt ist.

11. Verbindungseinheit nach einem der vorgenannten Ansprüche, **dadurch gekennzeichnet, dass** ein Sensoranschluss (9, 10) wenigstens einen Sensorkanal zur Aufnahme eines Sensors aufweist, wobei der Sensorkanal quer oder senkrecht mit Bezug auf eine der Leitungen ausgerichtet ist und/oder dass ein Kontrollanschluss wenigstens einen Kontrollkanal zur Aufnahme eines Kontrollelementes aufweist, wobei der Kontrollkanal quer oder senkrecht mit Bezug auf eine der Leitungen ausgerichtet ist.

12. Verbindungseinheit nach einem der vorgenannten Ansprüche, **dadurch gekennzeichnet, dass** die einstückige Baueinheit (5) wenigstens eine erste Wand der ersten Leitung und eine zweite Wand der zweiten Leitung und eine dritte Wand der dritten Leitung und eine vierte Wand der vierten Leitung umfasst, wobei die erste Wand wenigstens teilweise die zweite Wand und/oder die dritte Wand und/oder die vierte Wand umfasst.

13. Kompressionskraftmaschine, insb. Kompressionskältemaschine oder Wärmepumpe, mit wenigstens einem Verdichter zum Verdichten eines Betriebsfluides und mit wenigstens einem Kondensator zum Kondensieren/Verflüssigen des Betriebsfluides und mit wenigstens einem Expansionselement zur Expansion des Betriebsfluides und mit wenigstens einem Verdampfer zum Verdampfen des Betriebsfluides, wobei ein Betriebsfluid-Kreislauf wenigstens den Verdichter, den Kondensator, das Expansionselement und den Verdampfer umfasst, **dadurch gekennzeichnet, dass** wenigstens eine Verbindungseinheit nach einem der vorgenannten Ansprüche vorgesehen ist.

14. Herstellungsverfahren zum Herstellen einer Verbindungseinheit nach einem der vorgenannten Ansprüche, **dadurch gekennzeichnet, dass** die Verbindungseinheit (5) als einstückige Baueinheit (5) geschmiedet wird.
